# EUROPÄISCHE PATENTANMELDUNG

(11) **EP 4 763 657 A1**
(43) Veröffentlichungstag der Anmeldung: **24.06.2026**
(21) Anmeldenummer: 25224379.5
(22) Anmeldetag: 17.12.2025
(51) Int. Cl.: B61F 5/24, B61F 5/38, B61K 9/08, B61L 15/00, B61L 23/04

(54) **VERFAHREN UND VORRICHTUNG ZUR FAHRWERKSPARAMETRISIERUNG VON SCHIENENFAHRZEUGEN**

(30) Priorität: 23.12.2024 DE 102024212299
(71) Anmelder: Siemens Mobility GmbH, 80997 München (DE)
(72) Erfinder: Schnapka, Thomas, 47829 Krefeld (DE); Weissenböck, Stefan, 1110 Wien (AT)
(74) Vertreter: Siemens Patent Attorneys

(57) **Zusammenfassung**

Verfahren und Vorrichtung zur Fahrwerksparametrisierung von Schienenfahrzeugen

Die Erfindung betrifft ein Verfahren zur Fahrwerksparametrisierung (2) von Schienenfahrzeugen (1) mit einem Fahrwerk (2) mit steuerbaren Eigenschaften, wobei eine Anzahl von Perzeptions-Sensoren (4) an dem Schienenfahrzeug (1) während dessen Fahrt wiederholt einen Bereich der Gleisanlage (5) im Umfeld vermisst, und zudem Gleispositionen (P) der betreffenden Vermessungen ermittelt werden, das Verfahren umfassend die Schritte:
- Anfertigen einer Anzahl von Aufnahmen (A) der Gleisanlage (5) durch eine Anzahl von Perzeptions-Sensoren (4),
- Ermitteln der jeweiligen Gleisposition (P) während dem Anfertigen der Anzahl von Aufnahmen (A), wobei die Gleisposition (P) der aufgenommenen Position der Gleisanlage (5) entspricht,
- Generieren von Geometrieparametern (G) aus den Aufnahmen (A) der Gleisanlage (5), wobei Geometrieparameter (G) an Positionen der Gleisanlage (5) bestimmt werden,
- Einstellen von Parametern eines Fahrwerks (2) eines fahrenden Schienenfahrzeugs (1) basierend auf den Geometrieparametern (G), wobei in einem festgelegten Zeitraum vor Durchfahren einer Position der Gleisanlage (5) das Fahrwerk (2) basierend auf den Geometrieparametern (G) an der entsprechenden Gleisposition (P) der Gleisanlage (5) eingestellt wird.

Des Weiteren umfasst die Erfindung eine Vorrichtung, ein Schienenfahrzeug und ein Schienenfahrzeugsystem.

## Beschreibung

Die Erfindung betrifft ein Verfahren und eine Vorrichtung zur Fahrwerksparametrisierung von Schienenfahrzeugen, ein Schienenfahrzeug und ein Schienenfahrzeugsystem.

Schienenfahrzeuge können neben rein passiven oder angetriebenen Fahrwerken auch Fahrwerke aufweisen, die durch aktive Elemente den Fahrkomfort erhöhen. Bei Fahrwerken wird häufig zwischen passiven, aktiven und semi-aktiven Systemen unterschieden. Bei passiven Systemen erfolgt eine einmalige Auslegung der Fahrwerksparemeter basierend auf einer Kompromisslösung zwischen verschiedenen Auslegungsthemen. Bei aktiven und semi-aktiven Systemen werden die Fahrwerksparameter situationsabhängig eingestellt. Beispielsweise kann mithilfe geeigneter Sensoren ein Regelkreislauf geschlossen werden, um eine situationsabhängige Einstellung der Parameter vorzunehmen. So werden beispielsweise beim Shinkansen Dämpfungssysteme mit variabler einstellbarer Dämpfung dazu verwendet, um die Einwirkung von Schwingungen auf Passagiere zu reduzieren und somit einen verbesserten Fahrkomfort zu erreichen. Wiederum andere Systeme werden zur aktiven Kompensation auftretender Neigewinkel (auch bezeichnet als "Wankkompensation") oder zur aktiven Radsatzsteuerung in Gleisbögen zur Verschleißreduktion von Rad und Schiene eingesetzt.

Beispielsweise kann bei einem Schienenfahrzeug das Fahrwerk Stöße und Vibrationen absorbieren, die durch unebene Gleise oder Weichen verursacht werden. Damit sorgt es für einen gleichmäßigen Fahrkomfort für Passagiere und schützt eine Fracht vor Beschädigungen. Je nach Gleisqualität, Geschwindigkeit und Beladung muss das Fahrwerk flexibel reagieren. Dafür müssen die Dämpfung und Federung passend einstellt sein, um unter anderem Fahrkomfort, Sicherheit gegen Entgleisen und die Einhaltung des Lichtraumprofils zu gewährleisten.

Nach derzeitigem Stand der Technik erfolgt bei Systemen mit aktiver, bzw. semi-aktiver Fahrwerkfederung oftmals eine Einstellung der Fahrwerkparameter ohne Kenntnis des vorliegenden Gleiszustands. Die Messgrößen im Regelsystem bilden entsprechend ausschließlich den Zustand des isolierten Systems Fahrzeug-Fahrwerk ab. "Träge" Systeme, wie beispielsweise eine Wankkompensation anhand einer Luftfedersteuerung stoßen dabei häufig schnell an ihre Grenzen, da ein vorausschauendes Verhalten auch im Hinblick auf einen möglichst geringen Luftverbrauch nur beschränkt möglich ist.

Es ist eine Aufgabe der vorliegenden Erfindung, ein Verfahren und eine Vorrichtung zur Fahrwerksparametrisierung von Schienenfahrzeugen, ein Schienenfahrzeug und ein Schienenfahrzeugsystem anzugeben, mit denen die oben beschriebenen Nachteile vermieden werden. Insbesondere ist es eine Aufgabe der Erfindung, eine Methode zur Parametrisierung von Fahrwerksparametern über Perzeptions-basierte Gleislagenerkennung zu ermöglichen.

Diese Aufgabe wird durch ein Verfahren gemäß Patentanspruch 1, eine Vorrichtung gemäß Patentanspruch 10, ein Schienenfahrzeug gemäß Patentanspruch 11 und ein Schienenfahrzeugsystem gemäß Patentanspruch 12 gelöst.

Ein erfindungsgemäßes Verfahren dient zur Fahrwerksparametrisierung von Schienenfahrzeugen mit einem Fahrwerk mit steuerbaren Eigenschaften wobei eine Anzahl von Perzeptions-Sensoren an dem Schienenfahrzeug während dessen Fahrt wiederholt einen Bereich der Gleisanlage im Umfeld vermisst und zudem Gleispositionen der betreffenden Vermessungen ermittelt werden. Das Verfahren umfasst die folgenden Schritte:
- Anfertigen einer Anzahl von Aufnahmen der Gleisanlage durch eine Anzahl von Perzeptions-Sensoren,
- Ermitteln der jeweiligen Gleisposition während dem Anfertigen der Anzahl von Aufnahmen, wobei die Gleisposition der aufgenommenen Position der Gleisanlage entspricht,
- Generieren von Geometrieparametern aus den Aufnahmen der Gleisanlage, wobei Geometrieparameter an Positionen der Gleisanlage bestimmt werden,
- Einstellen von Parametern eines Fahrwerks eines fahrenden Schienenfahrzeugs basierend auf den Geometrieparametern, wobei in einem festgelegten Zeitraum vor Durchfahren einer Position der Gleisanlage das Fahrwerk basierend auf den Geometrieparametern an der entsprechenden Gleisposition der Gleisanlage eingestellt wird.

Ziel des Verfahrens zur dynamischen Anpassung von Fahrwerken in Schienenfahrzeugen ist, eine optimale Fahrt anhand der aktuellen Geometrie der Gleisanlage zu gewährleisten. Wie bereits gesagt, sind die Fahrwerke mit steuerbaren Eigenschaften an sich bekannt. Sie umfassen bevorzugt eine steuerbare Dämpfung und/oder Federung und/oder eine steuerbare Neigung, z.B. bei einem Fahrwerk mit einer aktiven Neigetechnik, und/oder eine Lenkung bei einem Fahrwerk mit "active steering"-Eigenschaften. Der Begriff "Steuerung" umfasst hier sowohl eine aktive Steuerung von Aktuatoren als auch eine semi-aktive Steuerung zur Einstellung. Es sei angemerkt, dass selbst bei einer semi-aktiven Steuerung eine (wie auch immer gestaltete) Komponente zu irgendeinem Zeitpunkt aktiv gesteuert wird.

Dazu wird das Gleis ortsaufgelöst vermessen und mit den Vermessungsergebnissen Geometrieparameter erstellt. Diese können insbesondere in einer Karte (Zustandskarte) gesammelt werden. Ist nun die Position eines Schienenfahrzeugs und dessen Geschwindigkeit bekannt, dann kann mit den Geometrieparametern auf einfache Weise festgestellt werden, wie der als nächstes zu befahrende Gleisabschnitt aussieht und das Fahrwerk entsprechend angesteuert werden. Ist z.B. eine Kurve zu erwarten, kann eine aktive Lenkung das Fahrwerk durch die Kurve lenken, um Verschleiß zu minimieren oder eine Neigetechnik entsprechend ansteuern, um den Fliehkräften entgegen zu wirken. Ist z.B. eine Unebenheit im Gleis zu erwarten, kann eine Federung oder Dämpfung entsprechend eingestellt werden. Durch die Karte ist genau bekannt, wie das Gleis vor dem Schienenfahrzeug aussieht. Jedoch müssen dazu die Geometrieparameter erstellt werden, die angeben, wie genau das Gleis aussieht.

Während ein Schienenfahrzeug seine Route befährt, führen Perzeptions-Sensoren an diesem Fahrzeug wiederholt eine Vermessung eines bestimmten Bereichs der Gleisanlage vor dem Fahrzeug durch. Auch der Bereich hinter oder unter dem Schienenfahrzeug kann theoretisch vermessen werden. Auch ein Nebengleis kann vermessen werden. Durch die Analyse dieser Messwerte, z.B. die Auswertung der Aufnahmen können Geometrieparameter der Gleisanlage bestimmt werden, wie beispielsweise Krümmungsradien, Neigungswinkel und Abweichungen von der Idealgeometrie sowie Schäden.

Es wird zunächst eine Anzahl (bevorzugt Mehrzahl) von Aufnahmen der Gleisanlage durch die Anzahl von Perzeptions-Sensoren durchgeführt. Diese Perzeptions-Sensoren sind bevorzugt innen oder außen an dem Schienenfahrzeug angebracht. Die Perzeptions-Sensorik an sich ist hinlänglich bekannt und wird bereits an Schienenfahrzeugen eingesetzt. Jedoch dient sie bisher lediglich zur Hinderniserkennung. Im Rahmen der Erfindung wird sie auch dazu verwendet, Informationen über die Gleislage zu bestimmen, um diese dann als Messgröße in der Fahrwerkssteuerung zu verwenden. In der Praxis können insbesondere die vorliegenden Gleise mit Kamera-, LiDAR- oder RADAR-Sensoren (bevorzugten Perzeptions-Sensoren) erfasst werden und in Echtzeit eine Auswertung erfolgen. Es kann dabei insbesondere der Gleisverlauf aus den Daten extrahiert werden. Ebenfalls könnte die genauere Struktur der Gleise, wie etwa Unebenheiten, durch geeignete RADAR-Geräte bestimmt werden. Da die Hindernis-Erkennung und Lokalisierung sicherheitsbelastbar erfolgen muss, kann gegebenenfalls auch die Safety-Belastung übernommen werden.

Für die durchgeführten Aufnahmen wird die Position auf der Gleisanlage ("Gleisposition") ermittelt. Dies kann ein relativer Abstand zum Schienenfahrzeug sein oder eine absolute Position bei gleichzeitiger Kenntnis der absoluten Position des Schienenfahrzeugs. Im Stand der Technik kann der relative Abstand von Hindernissen zum Schienenfahrzeug bestimmt werden. Damit ist es auch möglich, den relativen Abstand eines beliebigen Punktes in der Aufnahme zum Schienenfahrzeug zu bestimmen. Es sei angemerkt, dass mit der Kenntnis der absoluten Position des Schienenfahrzeugs, z.B. durch satelliten-basierter Positionsbestimmung (GNSS), Fahrzeugodometrie oder Balisensignale, auch die absolute Position des betreffenden Gleisabschnitts bestimmt werden kann.

Die Geometrieparameter werden bevorzugt fortwährend bestimmt. Mit "Geometrieparametern" sind Werte der Form des Gleisverlaufs gemeint. Sie umfassen Parameter, welche die Fahrt des Schienenfahrzeugs beeinflussen, wie z.B. Unebenheiten, Kurvenradien und sonstige geometrische Eigenschaften der Gleisanlage. Die Geometrieparameter geben im Grunde die Qualität der Gleisanlage bzw. den Verlauf der Gleisanlage mit ihren Besonderheiten wieder und könnten auch als "Geometriedaten" bezeichnet werden. Es können dabei direkt Messwerte als Geometrieparameter angesehen werden oder aber Geometrieparameter aus Messwerten berechnet werden. Als Geometrieparameter sind insbesondere Parameter zu einer Trassierung und/oder zu Gleislagefehlern gemeint. Die Trassierung beschreibt dabei den Sollverlauf eines idealen Gleises bestehend aus Geradenstücken, Weichen, Bogenradien, vertikale Ausrundungen und darüber hinaus Überhöhungen und Übergangsbögen. Unter Gleislagefehlern wird in der Regel die Abweichung des realen Gleises zur idealen Solllinie verstanden. Hierzu gibt es je nach Betrachtungsweise (Gleislage oder Schienenlage) Richtungsfehler, Höhenfehler, Überhöhungsfehler und Spurweitenfehler. Bevorzugt werden sowohl die Trassierung als auch Gleislagefehler vermessen, um möglichst viele wertige Informationen zu erhalten.

Alle bestimmten Geometrieparameter werden in Verbindung mit der jeweiligen Gleisposition bestimmt, also insbesondere ihrem relativen Abstand zum Schienenfahrzeug. Ein Geometrieparameter bietet somit idealerweise einen aktuellen Überblick über den Zustand und die Geometrie der Gleisanlage vor dem Schienenfahrzeug. Die Fahrwerksparameter können damit direkt im Fahrzeug basierend auf den Geometrieparametern bestimmt werden. Zusätzlich kann aus den Geometrieparametern und den (absoluten) Positionsdaten eine Zustandskarte generiert werden.

Die aktuelle Gleislagenqualität wird also durch die Perzeptions-Sensoren gemessen und durch die Geometrieparameter wiedergegeben.

Hinsichtlich Sicherheitsanforderungen ist es sinnvoll, bei der Parametersteuerung für jeden Parameter eine vordefinierte Bandbreite festzulegen. In der technischen Nachweisführung muss voraussichtlich die für den jeweiligen Nachweis ungünstigste Konstellation von möglich Drehgestell-Parameterkombinationen (falls mehrere Komponenten angesteuert werden) herangezogen werden. Sollte aufgrund von Fehlstellen in der virtuellen Karte (z.B. Fehlmessung, oder Erreichen der Instandhaltungsgrenzen am Gleis) eine Parametereinstellung errechnet werden, welche außerhalb der vordefinierten Bandbreite liegt, so soll der Parameter auf einen Sicherheitswert gesetzt werden und eventuell dem Fahrer oder der Zentrale ein Fehler ausgegeben werden.

Nun ist also mittels der Geometrieparameter idealerweise bekannt, wie die Gleisanlage vor dem Schienenfahrzeug aussieht. Das Fahrwerk kann dann der Gleisanlage angepasst werden. Dies geschieht wie folgt:
Während der Fahrt des Schienenfahrzeugs wird der vorausliegende Bereich mit den Perzeptions-Sensoren vermessen, Geometrieparameter bestimmt und ermittelt, ob irgendwo im aufgenommenen Bereich mit Besonderheiten zu rechnen ist. Besonderheiten könnten z.B. Unebenheiten, Kurven, Weichen oder Überhöhungen sein. Wenn ja, werden Parameter des Fahrwerks des Schienenfahrzeugs dynamisch angepasst. Diese Anpassung erfolgt bevorzugt in Echtzeit, um eine optimale Fahrt unter Berücksichtigung der aktuellen Geometrie und Zustand der Gleisanlage zu gewährleisten. Beispielsweise kann eine Anpassung der Federungshärte und Dämpfung erfolgen, eine Auslenkung für eine Kurve eingestellt werden oder eine Neigung eingeleitet werden. Bevor z.B. ein Zug den Bereich einer Kurve mit einem bekannten Krümmungsradius von 500 Metern erreicht, passt das System die Federungshärte und Dämpfung des Fahrwerks an und neigt den Zug ein wenig, um eine stabile und komfortable Durchfahrt dieser Kurve zu ermöglichen.

Es sei angemerkt, dass eine aktive Steuerung anhand von Aktuatoren bevorzugt ist, die direkt Kräfte z.B. zwischen Fahrwerk und Wagenkasten einleiten kann. Dabei ist besonders bevorzugt, dass diese dazu ausgelegt ist, ein Rad immer mit der gleichen Kraft an eine Schiene zu drücken. Dies ist mit der vorausschauenden Ansteuerung dank der Zustandskarte sehr einfach möglich. Dadurch können Gleisunebenheiten auch kontinuierlich ausgeglichen werden, sodass am Wagenkasten im Idealfall keine Schwingungen infolge einer Gleisanregung ankommen.

Zusammenfassend ist der technische Ablauf:
1) Aufnahme der Strecke durch Perzeptions-Sensoren
2) Klassifizierung der Strecke in Normgleislagen (Einstufung der Gleislageabweichungen, Unebenheiten) und Bestimmung weiterer Parameter wie den Trassierungsverlauf an sich (horizontalen Bogenradius, vertikale Ausrundungen, Überhöhung, ...)
3) Verarbeitung der Gleisparameter für die Fahrwerksparametersteuerung.

Eine erfindungsgemäße Vorrichtung dient zur Fahrwerksparametrisierung von Schienenfahrzeugen mit einem Fahrwerk mit steuerbaren Eigenschaften. Die Vorrichtung umfasst die folgenden Komponenten:
- eine Anzahl von Perzeptions-Sensoren, ausgelegt zum Anfertigen einer Anzahl von Aufnahmen der Gleisanlage,
- eine Positionseinheit, ausgelegt zum Ermitteln der jeweiligen Gleisposition während dem Anfertigen der Anzahl von Aufnahmen, wobei die Gleisposition der aufgenommenen Position der Gleisanlage entspricht,
- eine Geometrieeinheit, ausgelegt zum Generieren von Geometrieparametern aus den Aufnahmen der Gleisanlage, wobei Geometrieparameter der Gleisanlage bestimmt werden,
- eine Steuereinheit ausgelegt zum Einstellen von Parametern eines Fahrwerks eines fahrenden Schienenfahrzeugs basierend auf den Geometrieparametern, wobei in einem festgelegten Zeitraum vor Durchfahren einer Position der Gleisanlage das Fahrwerk basierend auf den Geometrieparametern an der entsprechenden Gleisposition der Gleisanlage eingestellt wird.

Die Funktion der Komponenten der Vorrichtung wurde bereits vorangehend beschrieben. Die Vorrichtung ist bevorzugt zur Ausführung eines erfindungsgemäßen Verfahrens ausgelegt.

Perzeptions-Sensoren sind im Stand der Technik bekannt. Ebenfalls ist die Ermittlung des Abstands von Punkten in den Aufnahmen von Perzeptions-Sensoren und damit die Positionseinheit im Stand der Technik bekannt. Allerdings wird letztere derzeit nur zur Abstandsbestimmung von Hindernissen genutzt.

Die Geometrieeinheit kann eine Recheneinheit sein. Sie ermittelt aus den Aufnahme der Perzeptions-Sensoren den Zustand der vorausliegenden Gleisanlage.

Die Steuereinheit sorgt für die Anpassung der Fahrwerkparameter. Basierend auf den Geometrieparametern passt die Steuereinheit die Parameter des Fahrwerks des Schienenfahrzeugs während dessen Fahrt dynamisch an. Dies gewährleistet eine optimale Fahrt unter Berücksichtigung der aktuellen Geometrie und des Zustands der Gleisanlage. Die Steuereinheit ist das Schlussglied, das die gesammelten und verarbeiteten Daten der anderen Einheiten in konkrete Fahrwerksanpassungen umsetzt. Die Steuereinheit kann eine Recheneinheit sein, welche Informationen zur Position des Schienenfahrzeugs erhält und kontinuierlich die Zustandskarte auf vorausliegende Besonderheiten überprüft. Ist zu erwarten, dass das Schienenfahrzeug in einer vorgegebenen Zeitspanne einen vorausliegenden Gleisabschnitt mit einer Besonderheit überfährt, generiert die Steuereinheit automatisch Steuerbefehle für eine Anzahl von Aktuatoren, die eine Änderung mindestens eines Fahrwerks des Schienenfahrzeugs bewirken. Beispielsweise kann eine Neigung eingestellt werden, kurz bevor eine Kurve durchfahren wird.

Ein erfindungsgemäßes Schienenfahrzeug umfasst eine Anzahl von aktiven oder semi-aktiven Fahrwerken und eine Vorrichtung gemäß der Erfindung, wobei die Steuereinheit dazu ausgelegt ist, die Anzahl der Fahrwerke einzustellen.

Ein erfindungsgemäßes Schienenfahrzeugsystem umfasst eine Mehrzahl von erfindungsgemäßen Schienenfahrzeugen, wobei die Schienenfahrzeuge dazu ausgelegt sind, Messdaten und/oder Geometrieparameter untereinander zu versenden. Dies hat den großen Vorteil, dass dadurch eine Zustandskarte in Gemeinschaftsarbeit erstellt werden kann. Bevorzugt umfasst das Schienenfahrzeugsystem zusätzlich eine Zentrale, welche dazu ausgelegt ist, Messdaten und/oder Geometrieparameter der Schienenfahrzeuge zu empfangen und bevorzugt auch eine Zustandskarte zu erstellen. Die Zentrale kann z.B. eine zentrale Überwachungsstelle oder Leitstelle sein. Auch ein Stellwerk kann eine Zentrale für einen bestimmten Gleisbereich sein.

Die Funktion der Komponenten des Schienenfahrzeugsystems wurde bereits vorangehend beschrieben. Das Schienenfahrzeugsystem ist bevorzugt zur Ausführung eines erfindungsgemäßen Verfahrens ausgelegt.

Die Erfindung kann insbesondere in Form einer Rechnereinheit mit geeigneter Software realisiert sein. Die Rechnereinheit kann z.B. hierzu einen oder mehrere zusammenarbeitende Mikroprozessoren oder dergleichen aufweisen. Insbesondere kann sie in Form von geeigneten Softwareprogrammteilen in der Rechnereinheit realisiert sein. Eine weitgehend softwaremäßige Realisierung hat den Vorteil, dass auch schon bisher verwendete Rechnereinheiten auf einfache Weise durch ein Software- bzw. Firmware-Update nachgerüstet werden können, um auf die erfindungsgemäße Weise zu arbeiten. Insofern wird die Aufgabe auch durch ein entsprechendes Computerprogrammprodukt mit einem Computerprogramm gelöst, welches direkt in eine Speichereinrichtung einer Rechnereinheit ladbar ist, mit Programmabschnitten, um alle Schritte des erfindungsgemäßen Verfahrens auszuführen, wenn das Programm in der Rechnereinheit ausgeführt wird. Ein solches Computerprogrammprodukt kann neben dem Computerprogramm gegebenenfalls zusätzliche Bestandteile wie z.B. eine Dokumentation und/oder zusätzliche Komponenten, auch Hardware-Komponenten, wie z.B. Hardware-Schlüssel (Dongles etc.) zur Nutzung der Software, umfassen.

Zum Transport zur Rechnereinheit und/oder zur Speicherung an oder in der Rechnereinheit kann ein computerlesbares Medium, beispielsweise ein Memorystick, eine Festplatte oder ein sonstiger transportabler oder fest eingebauter Datenträger dienen, auf welchem die von einer Rechnereinheit einlesbaren und ausführbaren Programmabschnitte des Computerprogramms gespeichert sind.

Weitere, besonders vorteilhafte Ausgestaltungen und Weiterbildungen der Erfindung ergeben sich aus den abhängigen Ansprüchen sowie der nachfolgenden Beschreibung, wobei die Ansprüche einer Anspruchskategorie auch analog zu den Ansprüchen und Beschreibungsteilen zu einer anderen Anspruchskategorie weitergebildet sein können und insbesondere auch einzelne Merkmale verschiedener Ausführungsbeispiele bzw. Varianten zu neuen Ausführungsbeispielen bzw. Varianten kombiniert werden können.

Es ist bevorzugt, dass bei einer Ausführungsform des Verfahrens zumindest einer der Perzeptions-Sensoren zumindest den Bereich vor dem Schienenfahrzeug aufnimmt und bevorzugt eine Kamera und/oder ein LiDAR-Sensor und/oder ein RADAR-Sensor ist.

Gemäß einer bevorzugten Ausführungsform des Verfahrens wird zum Generieren der Geometrieparameter eine Klassifizierung der Strecke in Normgleislagen durchgeführt. Diese Klassifizierung umfasst bevorzugt eine Einstufung einer Anzahl von Parametern der Gruppe Gleislageabweichungen, Unebenheiten, Schienenverschleiß Trassierungsverlauf, Bogenradien, Überhöhungen, Weichen, Schäden am Gleis und ebene Gleisführung. Dies sind wichtige Besonderheiten, die durch eine Einstellung des Fahrwerks kompensiert werden können.

Es ist bevorzugt, dass bei einer Ausführungsform des Verfahrens zum Einstellen von Parametern des Fahrwerks dessen Dämpfung verändert wird und/oder dessen Federung verändert wird und/oder bei einem Fahrwerk mit einer aktiven Neigetechnik dessen Neigung verändert wird und/oder bei einem Fahrwerk mit "active steering"-Eigenschaften dessen Lenkzustand verändert wird.

Es ist bevorzugt, dass bei einer Ausführungsform des Verfahrens Messwerte der Anzahl der Perzeptions-Sensoren und/oder Geometrieparameter an eine Zentrale gesendet werden. Es ist dabei bevorzugt, dass auch Informationen der Gleisanlage, insbesondere eine Zustandskarte durch das Schienenfahrzeug von der Zentrale abgerufen werden. Die ortsgebundenen Zustandsinformationen können für ein Monitoring durch den Infrastrukturbetreiber genutzt werden, etwa um den aktuellen Verschleiß der Strecke zu überwachen und frühzeitig Mängel beseitigen zu können.

Bevorzugt umfasst das Verfahren die zusätzlichen Schritte:
- Erstellen einer Zustandskarte indem die Geometrieparameter an Positionen der Zustandskarte eingetragen werden, die ihrer Gleisposition entsprechen,
- Einstellen von Parametern eines Fahrwerks eines fahrenden Schienenfahrzeugs basierend auf der Zustandskarte, wobei in einem festgelegten Zeitraum vor Durchfahren einer Position das Fahrwerk basierend auf den Geometrieparametern an der entsprechenden Position der Zustandskarte eingestellt werden,

Es ist dabei bevorzugt, dass eine Zustandskarte in einem der Schienenfahrzeuge erstellt und verwendet wird. Es ist dabei des Weiteren bevorzugt, dass mehrere Zustandskarten in unterschiedlichen Schienenfahrzeugen erstellt und verwendet werden. Beispielsweise kann ein vorausfahrender Zug die aktuellen Schienen-Konditionen an einen nachfolgenden Zug weitergeben, damit dessen Fahrwerk entsprechend darauf reagieren kann.

Es ist bevorzugt, dass der festgelegte Zeitraum vor Durchfahren einer Position der Trägheit der Wirkung einer Einstellung von Parametern eines Fahrwerks bis zu dessen Zustandsänderung entspricht. Das Fahrwerk soll am Ort einer Anomalie der Gleisanlage entsprechend eingestellt sein.

Es ist bevorzugt, dass bei einer Ausführungsform des Verfahrens Bereiche der Gleisanlage mehrfach bei unterschiedlichen Positionen des Schienenfahrzeugs aufgenommen werden und der Zustand dieser Bereiche durch Zusammenschau dieser mehreren Aufnahmen ermittelt wird. Die Perzeptions-Sensorik nimmt stetig Aufnahmen auf. Dabei werden Teile des Gleises vor dem Schienenfahrzeug mehrfach aufgenommen. Da aus unterschiedlichen Blickwinkeln Fehler unterschiedlich gut gesehen werden, erscheint es vorteilhaft zu sein, mehrere Aufnahmen für ein und dasselbe Teilstück auszuwerten.

Es ist bevorzugt, dass in dem Fall, dass neue Geometrieparameter für eine Gleisposition ermittelt werden, diese mit den entsprechenden bereits vorhandenen Geometrieparametern verglichen werden. Auf diese Weise können Änderungen der Gleisanlage, z.B. neue Schäden oder Reparaturen, berücksichtigt werden. Im Falle einer Abweichung können die alten Geometrieparameter durch die neuen ersetzt werden. Alternativ oder zusätzlich kann im Falle einer Abweichung ein Mittelwert aus den alten und den neuen Geometrieparametern bestimmt werden. Alternativ oder zusätzlich kann im Falle einer Abweichung beim Vorliegen von mehr als zwei entsprechenden Geometrieparametern ein Geometrieparameter ausgewählt werden, der der Mehrheit der Geometrieparameter von mehreren Messungen an dieser Gleisposition entspricht. Alternativ oder zusätzlich kann im Falle einer Abweichung, ein entsprechender Hinweis an einen Infrastrukturbetreiber ausgegeben werden, damit dieser auf die Zustandsänderung reagieren kann. Es kann dabei auch der Grad der Abweichung berücksichtigt werden und erst bei einem bestimmten Grad der Abweichung eine Anomalie (Besonderheit) aufgenommen werden.

Bevorzugt ist der Einsatz von Kl-basierten Verfahren (Kl: "Künstliche Intelligenz") für das erfindungsgemäße Verfahren. Eine künstliche Intelligenz basiert auf dem Prinzip des maschinenbasierten Lernens, und wird in der Regel mit einem lernfähigen Algorithmus durchgeführt der entsprechend trainiert worden ist. Für maschinenbasiertes Lernen wird häufig der englische Ausdruck "Machine Learning" verwendet, wobei hier auch das Prinzip des "Deep Learning" mit umfasst wird. Die KI kann insbesondere zur Klassifizierung von Geometrieparametern verwendet werden, zur Segmentierung von Aufnahmen der Perzeptions-Sensoren und Klassifikation von segmentierten Elementen oder für eine Einschätzung, wann welche Steuerbefehle an Aktuatoren gesendet werden sollen.

Bevorzugt liegen Komponenten der Erfindung, insbesondere die Zustandskarte als ein "Cloud-Dienst" vor. Ein solcher Cloud-Dienst dient der Bearbeitung von Daten, insbesondere mittels einer künstlichen Intelligenz, kann aber auch ein Dienst basierend auf herkömmlichen Algorithmen sein oder ein Dienst, bei dem im Hintergrund eine Auswertung durch Menschen stattfindet. Generell ist ein Cloud-Dienst (im Folgenden auch kurz als "Cloud" bezeichnet) eine IT-Infrastruktur, bei der über ein Netzwerk z.B. Speicherplatz oder Rechenleistung und/oder eine Anwendungssoftware zur Verfügung gestellt wird. Die Kommunikation zwischen dem Anwender und der Cloud erfolgt dabei mittels Datenschnittstellen und/oder Datenübertragungsprotokollen. Im hier vorliegenden Fall ist besonders bevorzugt, dass der Cloud-Dienst sowohl Rechenleistung als auch Anwendungssoftware zur Verfügung stellt.

Im Rahmen eines bevorzugten Verfahrens erfolgt eine Bereitstellung von Daten, die im Rahmen der Erfindung erhalten werden, über das Netzwerk an den Cloud-Dienst. Dieser umfasst ein Rechensystem, das in der Regel nicht den lokalen Rechner des Benutzers umfasst. Das Verfahren kann dabei mittels einer Befehlskonstellation in einem Netzwerk realisiert werden. Die in der Cloud berechneten Daten werden später wieder über das Netzwerk zu dem lokalen Rechner des Anwenders gesendet.

Die Erfindung wird im Folgenden unter Hinweis auf die beigefügten Figuren anhand von Ausführungsbeispielen noch einmal näher erläutert. Dabei sind in den verschiedenen Figuren gleiche Komponenten mit identischen Bezugsziffern versehen. Die Figuren sind in der Regel nicht maßstäblich. Es zeigen:
Figur 1 ein Schienenfahrzeug mit einer erfindungsgemäßen Vorrichtung,
Figur 2 ein Blockdiagramm eines erfindungsgemäßen Verfahrens,
Figur 3 eine Gleisanlage mit einem erfindungsgemäßen Schienenfahrzeugsystem,
Figur 4 ein Beispiel für eine Vermessung einer Gleisanlage.

Figur 1 zeigt ein Schienenfahrzeug 1 mit einer erfindungsgemäßen Vorrichtung 3 zur Fahrwerksparametrisierung des Schienenfahrzeugs 1. Die Vorrichtung 3 umfasst eine Anzahl von Perzeptions-Sensoren 4 vorne und hinten, eine Positionseinheit 6, eine Geometrieeinheit 7 und eine Steuereinheit 8. Die Steuereinheit 8 wirkt dabei auf Fahrwerk-Steuermodule 8*, welche die Aktuatoren der aktiv gesteuerten Fahrwerke 2 steuern. Die Fahrwerk-Steuermodule 8* können als eigenständige Einheiten angesehen werden, die angesteuert werden oder auch als Teil der Steuereinheit 8.

Die Perzeptions-Sensoren 4 dienen zum Bestimmen von Geometrieparametern G einer Gleisanlage (s. Figur 2) während der Fahrt des Schienenfahrzeugs 1, wobei die Perzeptions-Sensoren 4 fortwährend einen Bereich der Gleisanlage vor dem Schienenfahrzeug 1 vermessen (s. z.B. Figur 4). Die zwei Perzeptions-Sensoren 4 sind dabei für unterschiedliche Fahrtrichtungen positioniert. Die Positionseinheit 6 dient zum Bestimmen von Gleispositionen P der betreffenden Vermessungen, wobei die Gleisposition P der vermessenen Position der Gleisanlage entspricht. Die Geometrieeinheit 7 dient zum Erstellen der Geometrieparameter G der Gleisanlage indem die Geometrieparameter G aus den Messwerten ermittelt werden, die die an den Gleisposition P gemessen worden sind. Die Steuereinheit 8 dient zum Einstellen von Parametern eines Fahrwerks 2 eines fahrenden Schienenfahrzeugs 1 basierend auf den Geometrieparametern G, wobei in einem festgelegten Zeitraum vor Durchfahren einer Position der Gleisanlage das Fahrwerk 2 basierend auf den Geometrieparametern G an der entsprechenden Position eingestellt wird.

Figur 2 zeigt ein Blockdiagramm eines erfindungsgemäßen Verfahrens zur Fahrwerksparametrisierung von Schienenfahrzeugen 1.

In Schritt I werden Geometrieparameter G einer Gleisanlage 5 bestimmt, die bevorzugt ihre Besonderheiten darstellen. Es sollte hier sowohl die Trassierung als auch der Gleislagefehler 5 vermessen werden, um möglichst ein breites Feld abzudecken. Dies erfolgt während der Fahrt einer Anzahl von Schienenfahrzeugen 1, wobei Sensoren 4 am jeweiligen Schienenfahrzeug 1 wiederholt einen Bereich der Gleisanlage im Umfeld des Schienenfahrzeugs 1 vermessen und aus den Messwerten Geometrieparameter G bestimmt werden. Dazu werden auch Gleispositionen P der betreffenden Vermessungen bestimmt, wobei die Gleisposition P der vermessenen Position der Gleisanlage entspricht.

In Schritt II erfolgt hier zusätzlich ein Erstellen einer Zustandskarte Z der Gleisanlage indem die Geometrieparameter G an Positionen der Zustandskarte Z eingetragen werden, die ihrer Gleisposition P entsprechen.

In Schritt III erfolgt ein Einstellen von Parametern eines Fahrwerks 2 eines fahrenden Schienenfahrzeugs 1 basierend auf den Geometrieparametern G der Zustandskarte Z, wobei in einem festgelegten Zeitraum vor Durchfahren einer Position der Gleisanlage das Fahrwerk 2 basierend auf den Geometrieparametern G an der entsprechenden Position der Zustandskarte Z eingestellt wird.

Figur 3 zeigt eine Gleisanlage 5 mit einem erfindungsgemäßen Schienenfahrzeugsystem 9. Das Schienenfahrzeugsystem 9 besteht in diesem Beispiel aus drei Schienenfahrzeugen 1, die diese Gleisanlage 5 befahren. Jedes Schienenfahrzeug 1 vermisst jeweils einen Bereich der Gleisanlage 5, den es gerade durchfährt und sendet seine Geometrieparameter G an die übrigen erreichbaren Schienenfahrzeuge 1 und an eine Zentrale 10. Hier ist zu sehen, dass die Schienenfahrzeuge 1 ganz rechts und ganz links keinen Kontakt zueinander haben. Sie erhalten aber über die Zentrale 10 alle notwendigen Informationen.

Figur 4 zeigt ein Beispiel für eine Vermessung einer Gleisanlage 5. Es ist die Aufnahme A von Perzeptions-Sensoren 4 zu erkennen, die den vorausliegenden Gleisbereich darstellt. Zu erkennen ist links ein Bild, welches einen Blick auf den Bereich vor dem Schienenfahrzeug 1 darstellt. Zu erkennen ist ein Hindernis auf den Gleisen sowie Punkte, welche Gleispositionen P angeben. Rechts ist eine berechnete Darstellung von oben auf die Szene dargestellt, die sich ebenfalls aus den Daten der Perzeptions-Sensoren 4 ergibt. Zu erkennen sind insgesamt zwei Hindernisse auf dem Gleis. Die Erkennung von Hindernissen ist die primäre Aufgabe der Perzeptions-Sensoren 4. Im Rahmen der Erfindung können sie aber auch genutzt werden, um die Gleisanlage 5 selbst zu vermessen.

Es wird abschließend noch einmal darauf hingewiesen, dass es sich bei der vorhergehend detailliert beschriebenen Erfindung lediglich um Ausführungsbeispiele handelt, welche vom Fachmann in verschiedenster Weise modifiziert werden können, ohne den Bereich der Erfindung zu verlassen. Weiterhin schließt die Verwendung der unbestimmten Artikel "ein" bzw. "eine" nicht aus, dass die betreffenden Merkmale auch mehrfach vorhanden sein können. Ebenso schließen Begriffe wie "Einheit" nicht aus, dass die betreffenden Komponenten aus mehreren zusammenwirkenden Teil-Komponenten bestehen, die ggf. auch räumlich verteilt sein können. Der Begriff "eine Anzahl" ist als "mindestens ein(e)" zu lesen. Unabhängig vom grammatikalischen Geschlecht eines bestimmten Begriffes sind Personen mit männlicher, weiblicher oder anderer Geschlechteridentität mit umfasst.

### Bezugszeichenliste

- 1: Schienenfahrzeug
- 2: Fahrwerk
- 3: Vorrichtung
- 4: Perzeptions-Sensor
- 5: Gleisanlage
- 6: Positionseinheit
- 7: Geometrieeinheit
- 8: Steuereinheit
- 8*: Fahrwerk-Steuermodul
- 9: Schienenfahrzeugsystem
- 10: Zentrale
- A: Aufnahme
- G: Geometrieparameter
- P: Gleisposition
- Z: Zustandskarte

## Patentansprüche

1. Verfahren zur Fahrwerksparametrisierung (2) von Schienenfahrzeugen (1) mit einem Fahrwerk (2) mit steuerbaren Eigenschaften, wobei eine Anzahl von Perzeptions-Sensoren (4) an dem Schienenfahrzeug (1) während dessen Fahrt wiederholt einen Bereich der Gleisanlage (5) im Umfeld vermisst, und zudem Gleispositionen (P) der betreffenden Vermessungen ermittelt werden, das Verfahren umfassend die Schritte:
- Anfertigen einer Anzahl von Aufnahmen (A) der Gleisanlage (5) durch eine Anzahl von Perzeptions-Sensoren (4),
- Ermitteln der jeweiligen Gleisposition (P) während dem Anfertigen der Anzahl von Aufnahmen (A), wobei die Gleisposition (P) der aufgenommenen Position der Gleisanlage (5) entspricht,
- Generieren von Geometrieparametern (G) aus den Aufnahmen (A) der Gleisanlage (5), wobei Geometrieparameter (G) an Positionen der Gleisanlage (5) bestimmt werden,
- Einstellen von Parametern eines Fahrwerks (2) eines fahrenden Schienenfahrzeugs (1) basierend auf den Geometrieparametern (G), wobei in einem festgelegten Zeitraum vor Durchfahren einer Position der Gleisanlage (5) das Fahrwerk (2) basierend auf den Geometrieparametern (G) an der entsprechenden Gleisposition (P) der Gleisanlage (5) eingestellt wird.

2. Verfahren nach Anspruch 1, wobei zumindest einer der Perzeptions-Sensoren (4) zumindest den Bereich vor dem Schienenfahrzeug (1) aufnimmt und bevorzugt eine Kamera und/oder ein LiDAR-Sensor und/oder ein RADAR-Sensor ist.

3. Verfahren nach einem der vorangehenden Ansprüche, wobei zum Generieren der Geometrieparameter (G) eine Klassifizierung der Strecke in Normgleislagen durchgeführt wird, bevorzugt umfassend eine Einstufung einer Anzahl von Parametern der Gruppe Gleislageabweichungen (5), Unebenheiten, Schienenverschleiß, Trassierungsverlauf, Bogenradien, Überhöhungen, Weichen, Schäden am Gleis und ebene Gleisführung.

4. Verfahren nach einem der vorangehenden Ansprüche, wobei zum Einstellen von Parametern des Fahrwerks (2) dessen Dämpfung verändert wird und/oder dessen Federung verändert wird und/oder bei einem Fahrwerk (2) mit einer aktiven Neigetechnik dessen Neigung verändert wird und/oder bei einem Fahrwerk (2) mit "active steering"-Eigenschaften dessen Lenkzustand verändert wird.

5. Verfahren nach einem der vorangehenden Ansprüche, wobei Messwerte der Anzahl der Perzeptions-Sensoren (4) und/oder Geometrieparameter (G) an eine Zentrale (10) gesendet werden, bevorzugt wobei auch Informationen der Gleisanlage (5), insbesondere eine Zustandskarte (Z) durch das Schienenfahrzeug (1) von der Zentrale (10) abgerufen werden.

6. Verfahren nach einem der vorangehenden Ansprüche, umfassend die zusätzlichen Schritte:
- Erstellen einer Zustandskarte (Z) indem die Geometrieparameter (G) an Positionen der Zustandskarte (Z) eingetragen werden, die ihrer Gleisposition (P) entsprechen,
- Einstellen von Parametern eines Fahrwerks (2) eines fahrenden Schienenfahrzeugs (1) basierend auf der Zustandskarte (Z), wobei in einem festgelegten Zeitraum vor Durchfahren einer Position das Fahrwerk (2) basierend auf den Geometrieparametern (G) an der entsprechenden Position der Zustandskarte (Z) eingestellt werden,
bevorzugt wobei eine Zustandskarte (Z) in einem der Schienenfahrzeuge (1) erstellt und verwendet wird, bevorzugt wobei mehrere Zustandskarten (Z) in unterschiedlichen Schienenfahrzeugen (1) erstellt und verwendet werden.

7. Verfahren nach einem der vorangehenden Ansprüche, wobei der festgelegte Zeitraum vor Durchfahren einer Position der Trägheit der Wirkung einer Einstellung von Parametern eines Fahrwerks (2) bis zu dessen Zustandsänderung entspricht.

8. Verfahren nach einem der vorangehenden Ansprüche, wobei Bereiche der Gleisanlage (5) mehrfach bei unterschiedlichen Positionen des Schienenfahrzeugs (1) aufgenommen werden und der Zustand dieser Bereiche durch Zusammenschau dieser mehreren Aufnahmen (A) ermittelt wird.

9. Verfahren nach einem der vorangehenden Ansprüche, wobei in dem Fall, dass neue Geometrieparameter (G) für eine Gleisposition (P) ermittelt werden, diese mit den bereits vorhandenen Geometrieparametern (G) verglichen werden und im Falle einer Abweichung
- die alten Geometrieparameter (G) durch die neuen ersetzt werden, und/oder
- ein Mittelwert aus den alten und den neuen Geometrieparametern (G) bestimmt wird und/oder
- der Intrastrukturbetreiber über die Abweichung benachrichtigt wird.

10. Vorrichtung (3) zur Fahrwerksparametrisierung (2) von Schienenfahrzeugen (1) mit einem Fahrwerk (2) mit steuerbaren Eigenschaften, die Vorrichtung (3) umfassend:
- eine Anzahl von Perzeptions-Sensoren (4), ausgelegt zum Anfertigen einer Anzahl von Aufnahmen (A) der Gleisanlage (5),
- eine Positionseinheit (6), ausgelegt zum Ermitteln der jeweiligen Gleisposition (P) während dem Anfertigen der Anzahl von Aufnahmen (A), wobei die Gleisposition (P) der aufgenommenen Position der Gleisanlage (5) entspricht,
- eine Geometrieeinheit (7), ausgelegt zum Generieren von Geometrieparametern (G) aus den Aufnahmen (A) der Gleisanlage (5), wobei Geometrieparameter (G) der Gleisanlage (5) bestimmt werden,
- eine Steuereinheit (8) ausgelegt zum Einstellen von Parametern eines Fahrwerks (2) eines fahrenden Schienenfahrzeugs (1) basierend auf den Geometrieparametern (G), wobei in einem festgelegten Zeitraum vor Durchfahren einer Position der Gleisanlage (5) das Fahrwerk (2) basierend auf den Geometrieparametern (G) an der entsprechenden Gleisposition (P) der Gleisanlage (5) eingestellt wird.

11. Schienenfahrzeug (1) umfassend eine Anzahl von aktiven oder semi-aktiven Fahrwerken (2) und eine Vorrichtung (3) nach Anspruch 10, wobei die Steuereinheit (8) dazu ausgelegt ist, die Anzahl der Fahrwerke (2) einzustellen.

12. Schienenfahrzeugsystem (9) umfassend eine Mehrzahl von Schienenfahrzeugen (1) nach Anspruch 11, wobei die Schienenfahrzeuge (1) dazu ausgelegt sind, Messdaten und/oder Geometrieparameter (G) untereinander zu versenden,
bevorzugt wobei das Schienenfahrzeugsystem (9) zusätzlich eine Zentrale (10) umfasst, welche dazu ausgelegt ist, Messdaten und/oder Geometrieparameter (G) der Schienenfahrzeuge (1) zu empfangen und eine Zustandskarte (Z) zu erstellen.

13. Computerprogrammprodukt, umfassend Befehle, die bei der Ausführung des Programms durch einen Computer diesen veranlassen, die Schritte des Verfahrens nach einem der Ansprüche 1 bis 9 auszuführen.

14. Computerlesbares Speichermedium, umfassend Befehle, die bei der Ausführung durch einen Computer diesen veranlassen, die Schritte des Verfahrens nach einem der Ansprüche 1 bis 9 auszuführen.
